# EUROPÄISCHE PATENTANMELDUNG

(11) **EP 2 564 828 A1**
(43) Veröffentlichungstag der Anmeldung: **06.03.2013**
(21) Anmeldenummer: 11007106.5
(22) Anmeldetag: 01.09.2011
(51) Int. Cl.: A61H 15/00, A61H 7/00, A63B 23/10, A63B 23/02, A63B 26/00

(54) **Gymnastikrolle**

(71) Anmelder: FLEXI-SPORTS GmbH, 81671 München (DE)
(72) Erfinder: Klein, Frank, 81669 München (DE); Bergner, Claudia, 81373 München (DE)
(74) Vertreter: Schiffer, Axel Martin

(57) **Zusammenfassung**

Die Erfindung betrifft eine Gymnastikrolle zur Durchführung und/oder zur Unterstützung gymnastischer Übungen. Die Gymnastikrolle ist erfindungsgemäß dadurch gekennzeichnet, dass die Gymnastikrolle mindestens zwei Teile umfasst, die formschlüssig, manuell lösbar und manuell wiederverbindbar miteinander verbunden sind.

## Beschreibung

Die Erfindung betrifft eine Gymnastikrolle zur Durchführung und/oder zur Unterstützung gymnastischer Übungen nach dem Oberbegriff des Anspruchs 1.

Eine Gymnastikrolle kann insbesondere für Turn- oder Gymnastikübungen verwendet werden. Die Rolle kann beispielsweise bei Übungen zur Kräftigung der Bauch- oder Rückenmuskulatur eingesetzt werden, indem sich ein Anwender auf die Gymnastikrolle legt und Bauch- beziehungsweise Rückenübungen durchführt. Die Gymnastikrolle kann beispielsweise auch zur Fußgymnastik und für Übungen zur Stärkung des Gleichgewichtssinns eingesetzt werden.

Als eine **Aufgabe** der Erfindung kann angesehen werden, eine Gymnastikrolle zu schaffen, welche stabil aufgebaut und flexibel einsetzbar ist.

Die Aufgabe wird erfindungsgemäß durch eine Gymnastikrolle mit den Merkmalen des Anspruchs 1 gelöst. Bevorzugte Ausgestaltungen der Erfindung sind Gegenstand der abhängigen Ansprüche sowie in der nachfolgenden Beschreibung, insbesondere in Zusammenhang mit den Figuren, beschrieben.

Die Gymnastikrolle ist erfindungsgemäß dadurch gekennzeichnet, dass sie mindestens zwei Teile umfasst, die formschlüssig, manuell lösbar und manuell wiederverbindbar miteinander verbunden sind.

Ein Grundgedanke der Erfindung kann darin gesehen werden, eine mehrteilige Gymnastikrolle bereitzustellen, deren einzelnen Teile lösbar und wiederverbindbar gekoppelt sind. Unter einer lösbaren und wiederverbindbaren Verbindung wird dabei eine solche Verbindung verstanden, die mit Werkzeugen oder per Hand gelöst und erneut wiederhergestellt werden kann. Bei einer lösbaren Verbindung werden die verbundenen Teile bei ihrer Lösung voneinander nicht geschädigt. Eine lösbare Verbindung kann beispielsweise eine Schraub-, Steck- oder Rastverbindung sein.

Die Gymnastikrolle weist vorzugsweise eine zylindrische, insbesondere eine kreiszylindrische Form auf. Die axiale Länge der Gymnastikrolle beträgt vorzugsweise ein Vielfaches ihres Durchmessers. Die Gymnastikrolle kann beispielsweise einen Durchmesser zwischen 10 und 20 cm und eine Länge zwischen 30 und 60 cm aufweisen. Die Stirnflächen der Gymnastikrolle können dabei entweder eben oder gewölbt ausgeführt sein.

Bei einer bevorzugten Variante ist die Gymnastikrolle aus einem festen oder starren Material gebildet und außerdem mit einer weichen Beschichtung, beispielsweise aus Schaumstoff und/oder Gummi, versehen. Bei dem starren oder festen Material kann es sich prinzipiell um jedes beliebige Material handeln, welches bei den gewünschten Dimensionen ein geeignetes Gewicht, also eine geeignete Dichte, aufweist. Beispielsweise kann die Gymnastikrolle aus einem geeigneten Kunststoff und/oder auch aus Holz mit einer entsprechenden weichen Beschichtung gebildet sein.

Im Hinblick auf die durchzuführenden Gymnastikübungen ist die Gymnastikwolle vorzugsweise aus einem elastischen Material gebildet. In einer besonders bevorzugten Ausführungsform ist die Gymnastikrolle aus Schaumstoff gebildet. Insbesondere kann die Gymnastikrolle ausschließlich aus Schaumstoff bestehen. Vorzugsweise enthält die Gymnastikrolle Ethylenvinylacetat oder besteht hieraus.

Bei einer besonders einfachen Ausgestaltung ist die Gymnastikrolle oder ist mindestens ein Teil der Gymnastikrolle aus Styropor gefertigt.

In einer weiteren bevorzugten Ausführungsform der Erfindung ist vorgesehen, dass die Gymnastikrolle massiv ist. Eine massive, also nicht hohle Gymnastikrolle ist besonders stabil und eignet sich daher auch für Übungen, bei denen das gesamte Körpergewicht eines Anwenders auf die Gymnastikrolle wirkt.

Vorzugsweise weisen die beiden Teile der Gymnastikrolle jeweils eine zylindrische, insbesondere eine kreiszylindrische Form auf. Die zylindrische Gymnastikrolle ist somit in mindestens zwei ihrerseits jeweils zylindrische Teile unterteilbar. Somit können aus eine einzigen zylindrischen Gymnastikrolle beispielsweise zwei oder mehr einzelne zylindrische Gymnastikteilrollen hergestellt werden, so dass mehrere zylindrische Einzelrollen für gymnastische Übungen zur Verfügung stehen. Die Einzel- oder Teilrollen sind stirnseitig miteinander verbunden.

Die Verbindung der Gymnastikrollenteile kann grundsätzlich auf beliebige Art erfolgen. Beispielsweise können Stift-, Steck-, Bajonett-, Schraub- und/oder Rastverbindungen vorgesehen sein. Besonders bevorzugt ist es jedoch, dass zum Verbinden der beiden Teile der Gymnastikrolle eine, insbesondere hintergreifende, Verbindungseinrichtung vorhanden ist. Durch diese können insbesondere Zugkräfte übertragen werden, so dass die beiden Teile nicht durch ein axiales Auseinanderziehen voneinander gelöst werden können. Eine hintergreifende Verbindungseinrichtung kann beispielsweise eine Verbindungseinrichtung nach dem Prinzip einer Schiebeverbindung sein. Dabei werden die beiden Teile der Gymnastikrolle zum Herstellen und zum Lösen der formschlüssigen Verbindung parallel gegeneinander verschoben.

Vorzugsweise verläuft eine Verbindungsfläche zwischen den beiden Teilen quer, insbesondere senkrecht, zur Längsachse der Gymnastikrolle. Die Verbindungseinrichtung kann dann insbesondere so ausgeführt sein, dass die Verbindung durch ein paralleles Verschieben der beiden Teile gegeneinander quer zur Längsachse der Gymnastikrolle hergestellt beziehungsweise gelöst wird.

Besonders bevorzugt ist es, wenn die hintergreifende Verbindungseinrichtung einen integralen Bestandteil der Teile der Gymnastikrolle bildet. Jedes Teil umfasst daher vorzugsweise ein Verbindungselement der Verbindungseinrichtung, welches einstückig mit dem Teil ausgebildet ist beziehungsweise stoffschlüssig mit dem Teil verbunden ist. Hierdurch wird eine besonders gute Stabilität der zerlegbaren Gymnastikrolle erzielt. Die Verbindungselemente stellen somit keine lösbaren Einzelteile, sondern fest mit den Teilen verbundene Elemente dar.

Vorzugsweise umfasst die Verbindungseinrichtung eine Nut an einem ersten Teil und eine Feder an einem zweiten Teil. Die Nut und die Feder können dabei integrale Bestandteile der zu verbindenden Teile sein. Vorzugsweise sind die Nut und die Feder jeweils an einer Stirnseite der beiden zu verbindenden Teile ausgebildet und weisen eine Längsachse auf, die sich quer zur Längsachse der Gymnastikrolle erstreckt. Die Nut und/oder die Feder können durch Einschnitte in den Grundkörper des entsprechenden Rollenteils hergestellt sein.

Die Nut und die Feder zur Verbindung der beiden Teile der Gymnastikrolle sind vorzugsweise so geformt, dass durch die Nut und die Feder im verbundenen Zustand eine hintergreifende Verbindung gebildet wird. Hierzu ist es vorteilhaft, dass die Feder des zweiten Teils im Querschnitt keilförmig, insbesondere schwalbenschwanzförmig, geformt ist. Die Nut weist eine Negativform der Feder auf. Durch die keilförmige Form von Feder und Nut sind die beiden Teile der Gymnastikrolle in Axialrichtung der Gymnastikrolle fest miteinander verbunden, das heißt, durch die keilförmige Form von Feder und Nut können Axialkräfte in Längsrichtung der Gymnastikrolle übertragen werden. Zudem wird durch die Nut-Feder-Verbindung eine drehstarre Kopplung der Teile der Gymnastikrolle erzielt.

Ein besonders einfaches Zusammenstecken der beiden Teile kann erzielt werden, wenn die Feder und die Nut sich entlang einer Federlängsrichtung, welche entlang einer Verbindungsfläche der Teile verläuft, verjüngen. Die Feder und die Nut sind also entlang ihrer jeweiligen Längsrichtung verjüngend, insbesondere keilförmig geformt. Besonders bevorzugt ist es, dass die Feder und die Nut sowohl in Längsschnittrichtung als auch in Querschnittsrichtung eine keilförmige Form aufweisen. Die Längsschnittrichtung erstreckt sich dabei insbesondere quer zur Längsrichtung der Gymnastikrolle und die Querschnittsrichtung erstreckt sich in Längsrichtung der Gymnastikrolle.

Das Risiko eines ungewünschten Lösens der beiden Teile kann dadurch verhindert werden, dass ein Anschlag vorgesehen ist, welcher eine Bewegung der Feder in Federlängsrichtung begrenzt. Der Anschlag kann insbesondere durch eine Stirnfläche der korrespondierenden Nut gebildet werden. Vorzugsweise erstrecken sich die Nut und die Feder daher nicht über den gesamten Durchmesser der Gymnastikrolle, sondern lediglich über einen Teil, beispielsweise mindestens die Hälfte oder zwei Drittel des Durchmessers der Gymnastikrolle.

Die Flexibilität der Gymnastikrolle kann des Weiteren dadurch erhöht werden, dass mindestens eines der Teile mindestens zwei Teilstücke umfasst, die formschlüssig, manuell lösbar und manuell wiederverbindbar miteinander verbunden sind. Eines der beiden Teile ist also seinerseits in zwei Einzelteile unterteilbar, die - wie die beiden Teile selbst - vorzugsweise formschlüssig, manuell lösbar und manuell wiederverbindbar miteinander verbunden sind. Eine solche, mindestens drei Teile umfassende Gymnastikrolle ist besonders flexibel einsetzbar.

Die Flexibilität der Gymnastikrolle kann außerdem dadurch erhöht werden, dass die beiden Teilstücke etwa halbkreisförmig oder halbrollenförmig geformt sind. Besonders bevorzugt ist es, dass die beiden Teilstücke jeweils eine zylindrische Form mit einem kreissektorförmigen Querschnitt, insbesondere einem halbkreisförmigen Querschnitt, aufweisen. Hierdurch können die Teilstücke auch als Halbrollen für entsprechende Gymnastik- oder Turnübungen eingesetzt werden.

Vorzugsweise stellen die beiden Teilstücke also Halbrollen dar, das heißt, das in die zwei Teilstücke trennbare Rollenteil ist in Längsrichtung der Gymnastikrolle unterteilbar. Die Verbindung der beiden Teilstücke kann analog der Verbindung der beiden Teile der Gymnastikrolle erfolgen, so dass insofern auf die Ausführungen zur Verbindung der beiden Teile verwiesen wird. Insbesondere können die beiden Teilstücke mittels einer Verbindungseinrichtung miteinander verbunden sein, welche eine Nut an einem ersten Teilstück und eine Feder an einem zweiten Teilstück umfasst. Die Nut und die Feder erstrecken sich vorzugsweise an der Verbindungsfläche der beiden Teilstücke, welche entlang der Längsrichtung der Gymnastikrolle verläuft. Die Nut und die Feder können insbesondere für eine hintergreifende Verbindung ausgelegt sein.

Besonders bevorzugt ist es, dass die Feder des zweiten Teilstücks im Querschnitt keilförmig, insbesondere schwalbenschwanzförmig geformt ist. Hierdurch wird eine sichere Verbindung der beiden Teilstücke erzielt, welche Zugkräfte übertragen kann.

Für eine sichere Verbindung der Teile und der Teilstücke der Gymnastikrolle erstreckt sich die Nut-Feder-Verbindung der Gymnastikrollenteile vorzugsweise entlang beider beziehungsweise aller Teilstücke. Beispielsweise umfasst das erste Teilstück einen ersten Feder- oder Nutabschnitt und das zweite Teilstück einen zweiten Feder- oder Nutabschnitt. Die Feder- oder Nutabschnitte sind vorzugsweise fluchtend zueinander ausgerichtet und beide mit der entsprechenden Nut und Feder des anderen Teils der Gymnastikrolle in Eingriff.

Durch die hintergreifende Verbindung der beiden Teile und der beiden Teilstücke kann insbesondere erzielt werden, dass die beiden Teilstücke im verbundenen Zustand der beiden Teile nicht voneinander gelöst werden können. Dies kann insbesondere dadurch erzielt werden, dass ein axiales Auseinanderschieben der beiden Teilstücke in Längsrichtung der Gymnastikrolle durch die hintergreifende Verbindung der beiden Teile verhindert wird. Zum Auseinandernehmen der Gymnastikrolle ist es daher zunächst erforderlich, die beiden Teile voneinander zu lösen und anschließend eines der beiden Teile in seine entsprechenden Teilstücke zu zerlegen.

Die Erfindung wird nachfolgend anhand der beigefügten schematischen Zeichnungen, welche eine Ausführungsform der Erfindung zeigen, weiter erläutert. In den Zeichnungen zeigt:
- Fig. 1:: eine erste perspektivische Ansicht einer zusammengesetzten Gymnastikrolle;
- Fig. 2:: eine zweite perspektivische Ansicht einer zusammengesetzten Gymnastikrolle;
- Fig. 3:: eine Aufsicht auf eine Verbindungsfläche eines ersten Teils der Gymnastikrolle und
- Fig. 4:: Aufsichten auf die Verbindungsflächen von zwei Teilstücken des zweiten Teils der Gymnastikrolle.

Einander entsprechende Komponenten der Erfindung sind in allen Figuren mit denselben Bezugszeichen gekennzeichnet.

In den Fig. 1 und 2 ist eine erfindungsgemäße Gymnastikrolle 10 aus unterschiedlichen Perspektiven gezeigt. Die Gymnastikrolle 10 hat eine zylindrische äußere Form mit einer Zylindermantelfläche 12 und zwei Stirnseiten 14, 16.

Die Gymnastikrolle 10 umfasst ein erstes Teil 20 und ein zweites Teil 30, welche etwa gleich groß sind und ebenfalls eine zylindrische Form haben. Die beiden Teile 20, 30, welche auch als Rollenteile bezeichnet werden können, sind entlang einer Verbindungsfläche 18, welche quer, insbesondere senkrecht zu einer Längsachse 11 der Gymnastikrolle 10 verläuft, miteinander verbunden. Die Teile 20, 30 sind also an ihren angrenzenden Stirnseiten miteinander verbunden.

Das Rollenteil 30 ist aus zwei Teilstücken 50, 60 gebildet, welche eine etwa halbkreisförmige Querschnittsfläche aufweisen. Die Teilstücke 50, 60 können daher auch als Halbrollen bezeichnet werden. Sie sind entlang einer Verbindungsfläche 19, welche parallel zur Längsachse 11 der Gymnastikrolle 10 verläuft, miteinander verbunden. Die Teilstücke 50, 60 weisen jeweils eine Basisfläche 54, 64 und eine gewölbte Mantelfläche 56, 66 auf, welche einen Teil der Zylindermantelfläche 12 der Gymnastikrolle 10 bildet.

Nachfolgend wird zunächst die Verbindung oder Kopplung der beiden Teile 20, 30 beschrieben. Das erste Teil 20 weist an seiner innenseitigen Stirnfläche eine Nut 22 auf, die mit einer Feder 32 an der entsprechenden innenseitigen Stirnfläche des zweiten Teils 30 ausgebildet ist, in Eingriff ist. Die Nut 22 und die Feder 32 haben jeweils einen keilförmigen Querschnitt und können auch als Gratnut beziehungsweise Grat bezeichnet werden. Eine Längsachse der Nut 22 und der Feder 32 erstreckt sich quer zur Längsachse 11 der Gymnastikrolle 10, entlang der Verbindungsfläche 18 zwischen den Teilen 20, 30. Die Feder 32 kann auch als keilförmiger Zapfen oder Zinken bezeichnet werden. Durch die keilförmige Nut 22 und die keilförmige Feder 32 wird eine hintergreifende Verbindungseinrichtung 40 gebildet.

Zum Lösen der beiden Teile 20, 30 voneinander kann die Feder 32 ausschließlich entlang ihrer Längsachse aus der Nut 22 herausgeschoben werden. Hierzu werden die Teile 20, 30 quer, insbesondere senkrecht, zur Längsachse 11 der Gymnastikrolle 10 parallel zueinander verschoben.

Nachfolgend wird die Verbindung oder Kopplung der beiden Teilstücke 50, 60 beschrieben. An der Basisfläche 54 des ersten Teilstücks 50 ist ein Nut 52. ausgebildet, die sich entlang der Längsachse der Gymnastikrolle 10, vorzugsweise entlang der gesamten Länge des Teilstücks 50, erstreckt.

An der entsprechenden Basisfläche 64 des zweiten Teilstücks 60 ist eine Feder 62 ausgebildet, deren Form entsprechend der Nut 52 gestaltet ist. Die Nut 52 und die Feder 62 sind jeweils mit einem keilförmigen Querschnitt versehen, so dass es zum Koppeln der beiden Teilstücke 50, 60 erforderlich ist, die Teilestücke 50, 60 entlang der Längsachse 11 der Gymnastikrolle 10 parallel zueinander zu verschieben, um die Feder 62 in die Nut 52 einzuführen. Das Lösen der beiden Teilstücke 50, 60 erfolgt in entsprechender, umgekehrter Weise. Durch die keilförmige Nut 52 und die keilförmige Feder 62 wird eine hintergreifende Verbindungseinrichtung 70 gebildet. Die Feder 32 zum Fixieren des zweiten Teils 30 an dem ersten Teil 20 ist durch ein erstes Federteil 58 am ersten Teilstück 50 und ein zweites Federteil 68 am Teilstück 60 gebildet. Die durch die Federteile 58, 68 oder Federabschnitte gebildete Feder 32 kann bei zusammengesetzten Teilstücken 50, 60 in die Nut 22 im ersten Teil 20 eingeführt werden.

Fig. 3 zeigt eine Ansicht der inneren Stirnseite des ersten Teils 20 mit seiner Nut 22. Die Nut 22 hat zusätzlich zu ihrer keilförmigen Querschnittsform eine Keilform, die sich entlang der Längsrichtung der Nut 22 erstreckt. Die Nut 22 hat also eine doppelte Keilform mit einem keilförmigen Querschnitt und einem keilförmigen Längsschnitt. Die Nut 22 wird durch einen stirnseitigen Anschlag 42 begrenzt und ist an der gegenüberliegenden Seite offen.

Eine Ansicht der inneren Stirnseite des zweiten Teils 30 mit den Teilstücken 50, 60 ist in Fig. 4 dargestellt. Die Feder 32 mit den Federelementen 58, 68 weist nicht nur eine keilförmige Querschnittsform, sondern auch eine Keilform in Längsrichtung auf. Auch die Feder 32 weist somit eine doppelte Keilform mit einem keilförmigen Querschnitt und einem keilförmigen Längsschnitt auf. Eine Stirnfläche 34 der Feder 32 liegt im verbundenen Zustand der Teile 20, 30 an der Stirnfläche beziehungsweise dem Anschlag 42 der Nut 22 an. Durch die Keilform und/oder den Anschlag 42 wird ein weiteres Einschieben der Feder 32 begrenzt, so dass die beiden Teile 20, 30 sicher in einer fluchtenden Anordnung miteinander verbunden werden können.

Insgesamt wird mit der Erfindung eine mehrteilige Gymnastikrolle zur Verfügung gestellt, welche flexibel einsetzbar und einfach und sicher zusammengesetzt und zerlegt werden kann.

## Patentansprüche

1. Gymnastikrolle zur Durchführung und/oder zur Unterstützung gymnastischer Übungen,
**dadurch gekennzeichnet,**
**dass** die Gymnastikrolle (10) mindestens zwei Teile (20, 30) umfasst, die formschlüssig, manuell lösbar und manuell wiederverbindbar miteinander verbunden sind.

2. Gymnastikrolle nach Anspruch 1,
**dadurch gekennzeichnet,**
**dass** die Gymnastikrolle (10) eine zylindrische, insbesondere eine kreiszylindrische Form aufweist.

3. Gymnastikrolle nach Anspruch 1 oder 2,
**dadurch gekennzeichnet,**
**dass** die Gymnastikrolle (10) aus Schaumstoff gebildet ist.

4. Gymnastikrolle nach einem der Ansprüche 1 bis 3,
**dadurch gekennzeichnet,**
**dass** die Gymnastikrolle (10) massiv ist.

5. Gymnastikrolle nach einem der Ansprüche 1 bis 4,
**dadurch gekennzeichnet,**
**dass** die beiden Teile (20, 30) der Gymnastikrolle (10) jeweils eine zylindrische, insbesondere kreiszylindrische Form aufweisen.

6. Gymnastikrolle nach einem der Ansprüche 1 bis 5,
**dadurch gekennzeichnet,**
**dass** zum Verbinden der Gymnastikrollenteile Stift-, Steck-, Bajonett-, Schraub-, Rastverbindungen und/oder mindestens eine hintergreifende, Verbindungseinrichtung (40) vorhanden ist.

7. Gymnastikrolle nach Anspruch 6,
**dadurch gekennzeichnet,**
**dass** die Verbindungseinrichtung (40) eine Nut (22) an einem ersten Teil (20) und eine Feder (32) an einem zweiten Teil (30) umfasst.

8. Gymnastikrolle nach Anspruch 7,
**dadurch gekennzeichnet,**
**dass** die Feder (32) des zweiten Teils (30) im Querschnitt keilförmig, insbesondere schwalbenschwanzförmig, geformt ist.

9. Gymnastikrolle nach Anspruch 7 oder 8,
**dadurch gekennzeichnet,**
**dass** die Feder (32) und die Nut (22) sich entlang einer Federlängsrichtung, welche entlang einer Verbindungsfläche der Teile (20, 30) verläuft, verjüngen.

10. Gymnastikrolle nach einem der Ansprüche 7 bis 9,
**dadurch gekennzeichnet,**
**dass** ein Anschlag (42) vorgesehen ist, welcher eine Bewegung der Feder (32) in Federlängsrichtung begrenzt.

11. Gymnastikrolle nach einem der Ansprüche 1 bis 10,
**dadurch gekennzeichnet,**
**dass** mindestens eines der Teile (30) mindestens zwei Teilstücke (50, 60) umfasst, die formschlüssig, manuell lösbar und manuell wiederverbindbar miteinander verbunden sind.

12. Gymnastikrolle nach Anspruch 11,
**dadurch gekennzeichnet,**
**dass** die beiden Teilstücke (50, 60) jeweils eine zylindrische Form mit einem kreissektorförmigen Querschnitt, insbesondere einem halbkreisförmigen Querschnitt, aufweisen.

13. Gymnastikrolle nach Anspruch 11 oder 12,
**dadurch gekennzeichnet,**
**dass** die Teilstücke (50, 60) mittels einer Verbindungseinrichtung (70) miteinander verbunden sind, welche eine Nut (52) an einem ersten Teilstück (50) und eine Feder (62) an einem zweiten Teilstück (60) umfasst.

14. Gymnastikrolle nach Anspruch 13,
**dadurch gekennzeichnet,**
**dass** die Feder (62) des zweiten Teilstücks (60) im Querschnitt keilförmig, insbesondere schwalbenschwanzförmig, geformt ist.

15. Gymnastikrolle nach Anspruch 1 bis 14,
welche aus einem festen oder starren Material, beispielsweise Holz und/oder Kunststoff, gebildet und außerdem außen mindestens teilweise mit einer weichen Beschichtung, beispielsweise aus Schaumstoff und/oder Gummi, versehen ist.
